# EUROPÄISCHE PATENTSCHRIFT

(11) **EP 0 090 322 B1**
(45) Veröffentlichungstag und Bekanntmachung des Hinweises auf die Patenterteilung: **05.06.1985**
(21) Anmeldenummer: 83102813.9
(22) Anmeldetag: 22.03.1983
(51) Int. Cl.: E06B 7/30, E05F 15/20

(54) **Optische Fernsteuerungsvorrichtung für eine Wohnungstür**
Optical remote control device for a house door
Dispositif de télécommande optique pour porte d'habitation

(30) Priorität: 24.03.1982 FR 8205141
(43) Veröffentlichungstag der Anmeldung: 05.10.1983
(73) Patentinhaber: NEIMAN S.A., F-92400 Courbevoie (FR)
(72) Erfinder: Neyret, Guy, F-69600 Oullins (FR)
(74) Vertreter: Cohausz & Florack Patentanwälte

## Beschreibung

Die Erfindung betrifft eine optische Fernsteuerungsvorrichtung für eine Wohnungstür gemäß Oberbegriff des Patentanspruchs 1.

Es sind bereits Fernsteuerungsvorrichtungen bekannt, die aus einem tragbaren Sender und einem mit dem zu steuernden Objekt verbundenen Empfänger bestehen. Die Steuerung kann durch Infrarotstrahlen geschehen, wobei von dem Sender ein Signal ausgeht, das von dem Empfänger aufgenommen werden muß, um eine Funktion auszulösen, beispielsweise eine Entriegelung (US-A-2 968 790).

Im Falle einer Wohnungstür ist der Empfänger von außen zugänglich und daher verwundbar. Außerdem muß in der Tür eine Öffnung zur Aufnahme des Empfängers vorgesehen werden.

Der Erfindung liegt die Aufgabe zugrunde, diese Nachteile bekannter Vorrichtungen zu beseitigen.

Erfindungsgemäß wird diese Aufgabe durch eine Vorrichtung gelöst, bestehend aus einem an sich z. B. aus der US-A-3 973 835 bekannten Schauglas in der Tür, einem hinter dem Schauglas geneigt angeordneten halbdurchlässigen Spiegel, dessen halbreflektierende Seite dem Schauglas zugewandt ist, und einem optischen Empfänger, der auf der Reflexionsachse des Spiegels angeordnet ist.

Bei deI' Vorrichtung gemäß der Erfindung ist also der Empfänger von außen unsichtbar und unzugänglich. Ferner ist außer dem Schauloch keine Öffnung in der Tür erforderlich.

An Hand der Zeichnung wird die Erfindung näher erläutert. Die einzige Figur zeigt eine Schnittansicht eines Teils einer Tür, die mit einer Vorrichtung gemäß einem Ausführungsbeispiel der Erfindung ausgerüstet ist.

Die Tür 1 weist eine Bohrung 2 auf, in der in bekannter Weise eine Schauglas 3 eingesetzt ist. An der Innenseite 4- der Tür 1 ist ein halbdurchlässiger Spiegel 5 angeordnet, der unter einem Winkel von 45° geneigt ist und dessen halbreflektierende Fläche 6 der Rückseite des Schauglases 3 zugewandt ist. In der Reflexionsachse des Spiegels 5 ist ein optischer Empfänger 7 angeordnet. Der Spiegel 5, der Empfänger 7 und die Steuerungsvorrichtung (nicht dargestellt) sind in einem Gehäuse 8 eingeschlossen, das an der Rückseite 4 der Tür 1 angebracht ist.

Im Innern empfängt das Auge 9 des Beobachters einen Teil R, der Lichtstrahlen, die von außen kommen und durch das Schauglas 3 und den Spiegel 5 hindurchgehen. Er sieht so normal in bekannter Weise einen draußen befindlichen Besucher. Der Besucher bemerkt nur den äußeren Teil 3' des Schauglases 3.

Wenn ein (nicht dargestellter) optischer Sender hinter der Tür genau in der Achse des Schauglases 3 betätigt wird, so wird der ausgesendete Strahl R, beispielsweise ein Infrarotstrahl, von der Fläche 6 des Spiegels 5 teilweise als Strahl R₂ reflektiert und gelangt zu dem Empfänger 7. Die vom dem Strahl R übertragenen Informationen, z. B. ein Code, werden von dem Empfänger 7 aufgenommen, der sie an die Steuerungsvorrichtung weiterleiten kann.

Bei einer (nicht dargestellten) anderen Ausführungsform besteht das Schauglas aus zwei Linsen, zweckmäßigerweise eine auf jeder Seite der Tür. In diesem Fall ist es vorteilhaft, den Spiegel zwischen den beiden Linsen und den Empfänger in der Wand des Schauloches anzuordnen. Die Vorrichtung ist dann völlig im Innern der Tür eingeschlossen. Der Platzbedarf für das Schauloch wird dadurch kaum erhöht.

## Patentansprüche

1. Optische Fernsteuerungsvorrichtung für eine Wohnungstür, bestehend aus einem an dieser befestigten Empfänger (7), der ein von einem Sender ausgehendes Signal aufnimmt und an eine Türsteuerungsvorrichtung weiterleitet, gekennzeichnet durch ein Schauglas (3) in der Tür (1), einen hinter dem Schauglas (3) geneigt angeordneten halbdurchlässigen Spiegel (5), dessen halbreflektierende Seite (6) dem Schauglas (5) zugewandt ist, und einem optischen Empfänger (7), der in der Reflexionsachse des Spiegels (5) angeordnet ist.

2. Vorrichtung nach Anspruch 1, dadurch gekennzeichnet, daß der Spiegel (5) und der Empfänger (7) in einem Gehäuse (8) eingeschlossen sind, das an der Rückseite (4) der Tür (1) angebracht ist.

3. Vorrichtung nach Anspruch 1, dadurch gekennzeichnet, daß das Schauloch zwei Linsen enthält, der Spiegel (5) zwischen beiden Linsen und der Empfänger (7) in der Wand des Schauloches angeordnet ist.

## Claims

1. Optical remote-controlled device for the door of a dwelling, which device comprises a receiver (7) attached to the door, which receives a signal issuing from an emitter and passes it on to a door control device, characterised by a spy-window (3) in the door (1), a semi-transmitting mirror (5), arranged at an angle behind the spy-window (3) and having its semi-reflecting side (6) facing the spy-window (3), and an optical receiver (7) arranged on the axis of reflection of the mirror (5).

2. Device according to Claim 1, characterised in that the mirror (5) and the receiver (7) are enclosed in a housing (8) which is attached to the rear (4) of the door (1).

3. Device according to Claim 1, characterised in that the spy-hole contains two lenses, the mirror (5) is located between the two lenses and the receiver (7) is located in the wall of the spy-hole.

## Revendications

1. Dispositif de télécommande optique pour porte d'habitation constitué d'un récepteur (7) fixé à celle-ci qui reçoit un signal provenant d'un émetteur et qui le transmet a un dispositif de commande de porte, caractérisé par un voyant (3) dans la porte (1), un miroir semi-transparent disposé incliné (5) derrière le voyant (3), dont la face semi-réfléchissante (6) est tournée vers le voyant (3), et un récepteur optique (7) qui est disposé sur l'axe de réflexion du miroir (5).

2. Dispositif selon la revendication 1, caractérisé par le fait que le miroir (5) et le récepteur (7) sont enfermés dans un boîtier (8) qui est rapporté sur la face arrière (4) de la porte (1).

3. Dispositif selon la revendication 1, caractérisé par le fait que le judas comprend deux lentilles, le miroir (5) est disposé entre les deux lentilles, et le récepteur (7) est disposé dans la paroi du judas.
